# EUROPÄISCHE PATENTSCHRIFT

(11) **EP 1 805 004 B1**
(45) Veröffentlichungstag und Bekanntmachung des Hinweises auf die Patenterteilung: **05.03.2008**
(21) Anmeldenummer: 05788535.2
(22) Anmeldetag: 28.09.2005
(51) Int. Cl.: B31B 1/64, B31B 3/28

(54) **VORRICHTUNG ZUM VERPRESSEN VON MINDESTENS ZWEI LAGEN EINES GEFALTETEN BODENS EINER MEHRSCHICHTVERBUNDPACKUNG UND EINE MEHRSCHICHTVERBUNDPACKUNG**
DEVICE FOR PRESSING AT LEAST TWO LAYERS OF A FOLDED BOTTOM OF MULTILAYERED PACKAGING AND MULTILAYERED PACKAGING
DISPOSITIF PERMETTANT DE COMPRIMER AU MOINS DEUX COUCHES D'UN FOND PLIE D'UN EMBALLAGE MULTICOUCHE ET EMBALLAGE MULTICOUCHE

(30) Priorität: 08.10.2004 DE 102004049366
(43) Veröffentlichungstag der Anmeldung: 11.07.2007
(73) Patentinhaber: SIG Technology AG, 8212 Neuhausen am Rheinfall (CH)
(72) Erfinder: PETERGES, Oliver, 4700 Eupen (BE); VETTEN, Thomas, 40225 Düsseldorf (DE)
(74) Vertreter: Cohausz & Florack
(86) Internationale Anmeldenummer: PCT/EP2005/010462
(87) Internationale Veröffentlichungsnummer: WO 2006/040010

(56) Entgegenhaltungen:
- EP-A- 0 094 888
- US-A- 3 422 730
- US-B1- 6 260 333
- US-B1- 6 315 705
- US-B1- 6 739 499

## Beschreibung

Die vorliegende Erfindung betrifft eine Vorrichtung zum Verpressen von mindestens zwei Lagen eines gefalteten Bodens einer Mehrschichtverbundpackung, wobei der Boden aufgrund der Faltung eine über seine Fläche variierende Stärke aufweist, und wobei die zum Verpressen der Lagen vorgesehene Oberfläche der Vorrichtung Presselemente zum Verpressen der Lagen in Bodenbereichen geringer Stärke aufweist. Außerdem betrifft die Erfindung eine Mehrschichtverbundpackung aus gefaltetem, mit zumindest einer Kunststoffbeschichtung versehenem Karton.

Bei der Herstellung von Mehrschichtverbundpackungen, beispielsweise Getränkepackungen werden unterschiedliche Verfahren angewandt. Erfolgt die Herstellung aus einer endlosen Verbundmaterialbahn mittels sog. "Schlauchformungsmaschinen", wird der Packungsboden erst nach dem Füllen und Verschließen der Packung hergestellt. Erfolgt die Herstellung jedoch aus einzelnen Zuschnitten aus Karton/Kunststoff-Verbundmaterial, so werden diese zunächst mit einer Längsnaht versehen, was in der Regel beim Packstoffhersteller erfolgt. Die Längsnähte werden durch Faltung eines Längsrandes des Packungsmaterials erzeugt. Sie dienen dazu, dass ein beispielsweise in die Verpackung zu füllendes Getränk nicht mit offenen Kanten des Verbundmaterials in Kontakt kommt. Ein solcher Kontakt könnte zu einer Aufweichung des Verpackungsmaterials und zu einer verringerten Haltbarkeit eines in die Packung gefüllten Lebensmittels führen. Die Fertigung des Packungsbodens erfolgt bei den mit der Längsnaht versehenen Zuschnitten (sog. "Packungsmänteln") erst unmittelbar vor dem Füllvorgang, und zwar meist direkt in der Füllmaschine.

Dazu werden die vereinzelten und gegebenenfalls vorgefalteten Packungsmäntel üblicherweise auf Dorne eines Dornrades geschoben, wobei die Dorne gleichmäßig über den Umfang der Dornradwelle verteilt angeordnet sind. Je nach Anzahl der um das Dornrad angeordneten Bearbeitungsstationen erfolgt ein taktweises Drehen des Dornrades. Bei vier vorhandenen Dornen wird beispielsweise in einer ersten Station der Packungsmantel aufgeschoben, und es erfolgt nach einer 90°-Drehung in einer zweiten Station die Faltung des Packungsbodens. Nach der Faltung des Packungsbodens liegen zumindest abschnittsweise mehrere Lagen von Verbundmaterial übereinander.

Nach einer weiteren 90°-Drehung wird dann in der dritten Station der flach gefaltete Packungsboden versiegelt, indem die übereinander liegenden Lagen mit dem unter erhöhter Temperatur erweichten Kunststoff des Verbundmaterials mittels Druck zu einem eine flache Stanzfläche aufweisenden Packungsboden geformt werden. Dabei werden Lagen des Packungsbodens, die durch das Falten des Bodens übereinander liegen, mit der Oberfläche einer geeigneten Vorrichtung von der Bodenaußenseite gegen den an der Bodeninnenseite anliegenden Dorn verpresst. Der ausgeübte Druck führt aufgrund des durch die Erwärmung erweichten Kunststoffs zu einer Verpressung der Lagen und einer Versiegelung des Bodens.

Das für das Verpressen und Versiegeln erforderlich Erwärmen der Lagen kann beispielsweise vor dem Falten des Packungsbodens erfolgen. Es ist jedoch auch denkbar, dass das Erwärmen des Kunststoffs nach dem Falten des Packungsbodens erfolgt. Durch das Verpressen und Versiegeln des Packungsbodens wird außerdem eine leichte Einwölbung zur Innenseite des Bodens erzeugt, die der herzustellenden Verpackung eine besonders gute Standfestigkeit verleiht.

Nach dem Versiegeln wird der Packungsboden abgekühlt, um den erweichten Kunststoff in der gewünschten Form zu erhärten. Dies kann in der vorbeschriebenen Siegelstation erfolgen, oder aber in einer separaten Station. Schließlich wird die fertige, einseitig offene Packung vom Dorn des Dornrades abgezogen und der eigentlichen Füllmaschine zugeführt, wo das Packungsinnere gereinigt und gegebenenfalls desinfiziert wird und das Befüllen und Verschließen der fertigen Packung sowie die Formgebung des Packungskopfes erfolgen.

Der gefaltete Packungsboden weist nach der Faltung eine über seine Fläche variierende Stärke auf. Der Grund dafür ist, dass im Zuge der Faltung in verschiedenen Bereichen des Bodens unterschiedlich viele Lagen des gefalteten Verbundmaterials übereinander liegen. Bei einem Verpressen und Versiegeln der Lagen des gefalteten Bodens mit einer ebenen Pressoberfläche einer Pressvorrichtung, wobei die Pressoberfläche Bodenbereiche unterschiedlicher Stärke überdeckt, besteht also das Problem, dass verschiedene Bereiche des Bodens unterschiedlich stark verpresst und versiegelt werden. Insbesondere werden die Lagen in Bereichen mit im Vergleich zu den angrenzenden Bereichen geringer Stärke oft nur unzureichend verpresst.

Zur Lösung dieses Problems sind Vorrichtungen zum Verpressen der Lagen des Packungsbodens bekannt, die in bestimmten Bereichen ihrer für das Pressen eingesetzten Oberfläche aus der Oberfläche herausragende Presselemente aufweisen. Diese Presselemente sind derart auf der Oberfläche der Pressvorrichtung angeordnet, dass sie beim Verpressen des Bodens den Bodenbereichen zugeordnet sind, die im Vergleich zu benachbarten Bodenbereichen eine geringe Stärke aufweisen. Die Presselemente dienen dazu, die Lagen in diesen Bereichen im Zuge des Pressvorgangs ausreichend zu verpressen und somit zu versiegeln.

Es ist bekannt, diese Presselemente als kantige Rippen auszubilden. Bei Einsatz dieser Rippen kann es in der Praxis jedoch zu Verletzungen des Packungsbodens kommen. Undichtigkeiten des Bodens können die Folge sein. Die kantigen Presselemente führen außerdem zu einer verstärkten Verschmutzung des Packungsbodens, da sich an dem in dem Boden erzeugten Pressprofil leicht Schmutz ansammeln kann.

Hinzu kommt, dass der Boden aufgrund der Faltung im Bereich der Längsnähte gegenüber angrenzenden Bereichen eine größere Stärke aufweist. Dies muss bei der Ausgestaltung der Oberfläche der Pressvorrichtung berücksichtigt werden. Bei der Faltung der Längsnähte kommt es immer wieder zu Toleranzen im Verlauf sowie der Stärke und Höhe der Längsnähte. Ein Ausgleich solcher Toleranzen kann mit der bekannten Vorrichtung teilweise nur unzureichend bewerkstelligt werden.

Ausgehend von dem erläuterten Stand der Technik liegt der vorliegenden Erfindung die Aufgabe zugrunde, eine Vorrichtung der eingangs genannten Art und eine Mehrschichtverbundpackung der eingangs genannten Art bereitzustellen, wobei die Gefahr von Verletzungen des Packungsbodens, von Undichtigkeiten und von Verschmutzungen des Bodens gegenüber dem Stand der Technik verringert ist. Außerdem sollen Längsnahttoleranzen besser aufgenommen werden können.

In Bezug auf eine Vorrichtung der eingangs genannten Art wird die Aufgabe gemäß der Erfindung gelöst, indem die Presselemente kalottenförmig sind. Die Aufgabe wird außerdem gelöst durch eine Mehrschichtverbundpackung der eingangs genannten Art mit einem mit einer erfindungsgemäßen Vorrichtung verpressten Packungsboden.

Die kalottenförmigen aus der Oberfläche der Vorrichtung herausragenden Presselemente führen in dem ihnen beim Verpressen zugeordneten Bodenbereich zu einer Verpressung und Versiegelung des Bodens. Dabei wird der Druck beim Verpressen über die Kalotten eingebracht. Es treten somit keine scharfen Druckänderungen auf. Das Packungsmaterial wird schonend verdichtet. Die kalottenförmigen Presselemente weisen außerdem keine Kanten auf, so dass die Gefahr von Verletzungen des Packungsbodens im Zuge des Verpressens gegenüber dem Stand der Technik erheblich verringert ist. Die Gefahr von Undichtigkeiten des Packungsbodens und somit der Mehrschichtverbundpackung ist somit ebenfalls deutlich geringer. Die Dichtheit des Packungsbodens der Mehrschichtverbundpackung ist auch durch ein durch die kalottenförmigen Presselemente erfolgendes Verdrängen des Mehrschichtmaterials in benachbarte Bodenbereiche erhöht.

Auch Verschmutzungen des Packungsbodens im Einwirkungsbereich der Presselemente treten in der Praxis weniger auf, da der verpresste Packungsboden nach dem Verpressen im Wesentlichen kein kantiges Profil, sondern ein kalottenförmig eingewölbtes Profil aufweist.

Die Flexibilität beim Verpressen wird mit den kalottenförmigen Presselementen im Vergleich zum Stand der Technik erhöht durch den geringen Abstand zwischen den beim Verpressen auftretenden Druckspitzen im Bereich eines jeweiligen kalottenförmigen Presselements und der um das Presselement herum bestehenden Druckentlastung. Dabei wird durch das jeweilige Presselement eine im Vergleich zum Stand der Technik lokal stärker begrenzte Verpressung der Lagen erreicht. Die kalottenförmigen Presselemente passen sich also flexibler an Variationen der Stärke des zu verpressenden Bodens an. Auf diese Weise können Längsnahttoleranzen besser ausgeglichen werden als bei den gemäß dem Stand der Technik vorgesehenen rippenförmigen Presselementen. Durch eine geeignete Anordnung der kalottenförmigen Presselemente kann eine im Vergleich zum Stand der Technik präzisierte und weitgehend flexible Druckverteilung auf den Packungsboden erzeugt werden.

Es ist möglich, dass die kalottenförmigen Presselemente jeweils die gleiche Größe aufweisen. Die Herstellung der Presselemente ist in dieser Weise besonders einfach möglich.

Es ist jedoch auch denkbar, dass die kalottenförmigen Presselemente jeweils unterschiedliche Größen aufweisen, um durch eine Anpassung der Presselemente eine noch größere Flexibilität beim Verpressen der Lagen zu erreichen.

Dabei können die Presselemente insbesondere eine unterschiedliche Höhe und / oder eine unterschiedliche Flächenausdehnung aufweisen. Durch Variation der Höhe kann in besonders einfacher Weise die Tiefe des erzeugten Pressprofils in dem Boden variiert werden, während durch eine Variation der Flächenausdehnung der Presselemente der Einwirkungsbereich einzelner Presselemente beim Verpressen individuell angepasst werden kann.

Gemäß einer weiteren Ausgestaltung können die Presselemente kugelkalottenförmig sein. Kugelkalottenförmige Presselemente führen zu einer besonders gleichmäßigen Druckverteilung auf die Lagen beim Verpressen. Somit wird ein besonders gleichmäßiges Verpressen und Versiegeln der Lagen erreicht. Verschmutzungen und Verletzungen des Packungsbodens treten bei einer solchen Ausgestaltung noch seltener auf. Kugelkalottenförmige Presselemente sind außerdem besonders günstig herzustellen.

Gemäß einer besonders praxisgemäßen Ausführung der Erfindung können auf der Oberfläche eine Mehrzahl von zueinander beabstandet angeordneten Presselementen vorgesehen sein. Durch diese Ausgestaltung ist die Flexibilität beim Verpressen der Lagen weiter erhöht. Durch eine geeignete Verteilung der Presselemente auf der Oberfläche lässt sich eine netzartige Verpressung der Lagen erreichen, die zu einer im Vergleich zum Stand der Technik erhöhten Dichtigkeit des Packungsbodens in dem Einwirkungsbereich der Presselemente führt.

Um eine gleichmäßige und netzartige Verpressung der Lagen in besonders einfacher Weise zu erreichen, können die Presselemente versetzt zueinander in mindestens zwei Reihen angeordnet sein.

Gemäß einer weiteren Lehre der Erfindung können die Presselemente in mindestens zwei voneinander getrennten Bereichen der Oberfläche angeordnet sein. Bei diesen Bereichen kann es sich beispielsweise um Bereiche handeln, die beiderseits zu der im Boden verlaufenden Längsnaht verlaufen, und die im Vergleich zu dem Bereich der Längsnaht eine geringe Stärke aufweisen. Durch eine solche Anordnung der Presselemente wird ein sicheres Verpressen der Lagen und damit ein dichter Boden erzeugt, wobei gleichzeitig durch die Kalottenform der Presselemente Längsnahttoleranzen ausgeglichen werden können.

Um die Haltbarkeit von in die Mehrschichtverbundpackung gefüllten Lebensmitteln weiter zu verbessern, kann der Karton zusätzlich eine Aluminiumbeschichtung aufweisen.

Die Erfindung wird nachfolgend anhand eines in einer Zeichnung dargestellten Ausführungsbeispiels näher erläutert. Es zeigen:
- Fig. 1:: eine erste erfindungsgemäße Vorrichtung in einer perspektivischen Ansicht,
- Fig. 2:: eine zweite erfindungsgemäße Vorrichtung in einer perspektivischen Ansicht,
- Fig. 3:: einen mit der ersten erfindungsgemäßen Vorrichtung verpressten Boden einer Mehrschichtverbundpackung in einer Draufsicht, und
- Fig. 4:: einen mit einer Vorrichtung gemäß dem Stand der Technik verpressten Boden einer Mehrschichtverbundpackung in einer Draufsicht.

In Figur 1 ist eine Vorrichtung V1 zum Verpressen von mindestens zwei Lagen eines gefalteten Bodens B1 einer Mehrschichtverbundpackung gezeigt. Die Vorrichtung V1 besitzt eine im Wesentlichen quaderförmige Grundform und weist zum Verpressen der Lagen eine rechteckige Oberfläche 1 auf. Die Oberfläche 1 weist Querkanten 1a, 1b und Längskanten 1c, 1d auf. Eine erste Bohrung 2 ist in der Oberfläche 1 der Vorrichtung V1 vorgesehen zum Durchführen einer Schraube zum Verschrauben der Vorrichtung V1 mit einem nicht dargestellten Presswerkzeug zum Pressen der Vorrichtung V1 auf den Boden B1. Außerdem weist die Vorrichtung V1 eine zweite Bohrung 3 in der Oberfläche 1 auf zum Zentrieren der Vorrichtung V1 in Bezug auf das Presswerkzeug.

Die Oberfläche 1 der Vorrichtung V1 weist längliche erhöhte Bereiche 4a, 4b, 5 im Wesentlichen gleicher Länge und einen vertieften Bereich 6 auf. Der Bereich 5 ist dabei etwas weniger erhöht als die Bereiche 4a, 4b, die jeweils die gleiche Höhe aufweisen. Die erhöhten Bereiche 4a, 4b, 5 verlaufen in ihrer Längsrichtung direkt hintereinander etwa mittig entlang der gesamten Länge der Oberfläche 1. Der Bereich 5 verläuft dabei in der Mitte zwischen den Bereichen 4a, 4b, die jeweils bis zu den gegenüberliegenden Querkanten 1a, 1b der Oberfläche 1 reichen.

Der vertiefte Bereich 6 grenzt seitlich an den Bereich 5 an und verläuft ausgehend von diesem bis zu der Längskante 1c der Oberfläche 1.

Die Oberfläche 1 der Vorrichtung V1 weist außerdem eine Mehrzahl kugelkalottenförmiger Presselemente 7 gleicher Größe auf, die sich aus der Oberfläche 1 erheben. Diese Presselemente 7 sind in den von den Bereichen 4a und 6 sowie 4b und 6 jeweils begrenzten voneinander getrennten Abschnitten der Oberfläche 1 ausgebildet. Die Presselemente 7 sind jeweils in drei parallel zueinander in Längsrichtung der Oberfläche 1 verlaufenden Reihen jeweils beabstandet und versetzt zueinander angeordnet.

In Figur 2 ist eine zweite erfindungsgemäße Vorrichtung V2 zum Verpressen von mindestens zwei Lagen eines gefalteten Bodens B1 einer Mehrschichtverbundpackung gezeigt. Die Vorrichtung V2 weist eine Oberfläche 8 auf, durch die wiederum eine Bohrung 9 verläuft zum Durchführen einer Schraube zum Verschrauben der Vorrichtung V2 mit einem nicht dargestellten Presswerkzeug zum Pressen der Vorrichtung V2 auf den Boden B1. Die Vorrichtung V2 weist ebenfalls eine zweite Bohrung 10 in der Oberfläche 8 auf zum Zentrieren der Vorrichtung V2 in Bezug auf das Presswerkzeug. In Anpassung an eine unterschiedliche Anzahl von zu verpressenden Lagen eines Packungsbodens und an eine variierende Stärke des Packungsbodens weist die Vorrichtung V2 etwa mittig und in Längsrichtung der Oberfläche 8 über die gesamte Länge verlaufend eine Rampe 8a auf, so dass die Oberfläche 8 durch die Rampe 8a in einen höher gelegenen ersten Abschnitt 8b und einen tiefer gelegenen zweiten Abschnitt 8c unterteilt ist.

Auf der Oberfläche 8 der Vorrichtung V2 ist eine Mehrzahl von erhabenen kugelkalottenförmigen Presselementen 11 vorgesehen, die im Wesentlichen in drei senkrecht zur Längsrichtung der Oberfläche 8 verlaufenden parallelen Reihen jeweils beabstandet und versetzt zueinander angeordnet sind. Die Reihen verlaufen dabei sowohl über den höher gelegenen Abschnitt 8b als auch über den tiefer gelegenen Abschnitt 8c und die Rampe 8a der Oberfläche 8. Zur flexiblen Anpassung der Vorrichtung V2 an den zu verpressenden Packungsboden B1 weisen die bei der Vorrichtung V2 vorgesehenen Presselemente 11 unterschiedliche Größen, insbesondere unterschiedliche Durchmesser und Höhen auf.

In Figur 3 ist ein mit der in Figur 1 dargestellten Vorrichtung V1 verpresster und versiegelter Boden B1 einer nicht weiter dargestellten Mehrschichtverbundpackung in einer Draufsicht von der Packungsbodenaußenseite gezeigt. Dabei sind die Grenzen von durch die in an sich bekannter Weise erfolgende Faltung des Bodens B1 entstehenden Bereichen mit einer unterschiedlichen Anzahl von Lagen strichliniert dargestellt. Die Anzahl der Lagen in den jeweils durch die Strichlinien voneinander abgegrenzten Bereichen ist in Figur 3 in den jeweiligen Bereichen eingekreist dargestellt.

Bei der Faltung des Bodens B1 werden die nach dem Aufschieben des Packungsmantels auf einen Dorn einer Füllmaschine über den Dorn hinausstehenden gegenüberliegenden Längsseiten des Packungsmantels in Überlappung gebracht. Aufgrund der Überlappung der Längsseiten des Packungsmantels weist der gefaltete Boden B1 einen Absatz 12 zwischen den in Überlappung gebrachten Längsseiten auf, der sich bei gefaltetem Boden B1 in Längsrichtung der Bodenfläche erstreckt. Eine der Längsseiten ist dabei längsseitig durch eine Längsnaht 13 unterbrochen. Dabei ist die mit der Längsnaht 13 versehene Längsseite im Bereich des Absatzes 12 aufgrund der Faltung des Bodens B1 gegenüber der Längsseite ohne Längsnaht 13 erhöht.

Ausgehend etwa von der Mitte des Absatzes 12 verläuft die Längsnaht 13 in dem gefalteten Boden B1 senkrecht zu dem Absatz 12 bis zu einer Längskante 14 des Bodens B1. In dem Bereich der Längsnaht 13 weist der Boden B1 aufgrund der Faltung gegenüber den angrenzenden Bereichen des Bodens B1 eine größere Stärke auf. Der Bereich der Längsnaht 13 ist in Figur 3 schraffiert dargestellt.

Der in Figur 3 dargestellte Boden B1 wurde mit der in Figur 1 dargestellten Vorrichtung V1 verpresst und versiegelt. Gleichzeitig erhielt der Boden B1 dabei eine leichte Hohlform, die die Standfestigkeit der Mehrschichtverbundpackung verbessert.

Zum Verpressen und Versiegeln des Bodens B1 der Packung wird die Vorrichtung V1 in an sich bekannter Weise mit ihrer Oberfläche 1 gegen einen an der Bodeninnenseite anliegenden Dorn von der Außenseite auf den Boden B1 gepresst. Dabei überdeckt die Oberfläche 1 einen Teil des Packungsbodens B1.

Für das Verpressen wird die Vorrichtung V1 in ebenfalls an sich bekannter Weise mit ihrer Längskante 1c in Richtung des Absatzes 12 des Bodens B1 derart ausgerichtet, dass die Vertiefung 6 der Vorrichtung V1 die Längsnaht 13 ausgehend von dem Absatz 12 in der Breite im Wesentlichen vollständig und in der Länge zum Teil überdeckt. Dabei ragt die Vorrichtung V1 geringfügig mit ihrer Längskante 1c in Richtung der Packungsmantellängsseite ohne Längsnaht 13 über den Absatz 12 hinaus. Die kugelkalottenförmigen Presselemente 7 drücken beim Verpressen zu beiden Seiten des Bereichs der Längsnaht 13 und angrenzend an den Absatz 12 auf die Lagen des Bodens B1. Der verpresste Boden B1 besitzt in den entsprechenden Abschnitten ein durch die Presselemente 7 erzeugtes kalottenförmig eingewölbtes Profil 15.

Weiterhin drücken die erhöhten Bereiche 4a und 4b der Vorrichtung V1 beim Verpressen der Lagen des Bodens B1 auf diejenigen Bereiche des Bodens B1, die dem Absatz 12 gegenüberliegend an die mit dem kalottenförmigen Profil 15 versehenen Abschnitte des Bodens B1 angrenzen. Der ebenfalls erhöhte zwischen den Bereichen 4a, 4b angeordnete Bereich 5 der Vorrichtung V1 drückt dabei entsprechend auf einen Teil der Längsnaht 13.

Die Ausgestaltung der Oberfläche 1 der Vorrichtung V1 ist an die durch die Faltung bestehenden Unterschiede in der Bodenstärke und -höhe angepasst.

So ist der vertiefte Bereich 6, indem dieser beim Pressen die Längsnaht überdeckt, einem Bereich des zu verpressenden Bodens B1 zugeordnet, der aufgrund der Faltung und der Lagenanzahl eine gegenüber den angrenzenden Bereichen größere Stärke aufweist. Zur Anpassung an diese größere Stärke des Bodens B1 ist der entsprechende Bereich 6 der Oberfläche 1 in einer für eine ausreichende Verpressung und Versiegelung dieses Bereichs des Bodens B1 ausreichenden Weise vertieft.

Die erhöhten Bereiche 4a, 4b, 5 sind beim Verpressen Bereichen des zu verpressenden Bodens B1 zugeordnet, in denen aufgrund der Faltung des Bodens B1 nur wenige Lagen, insbesondere nur eine oder zwei Lagen, vorliegen, so dass diese Bereiche eine geringe Stärke aufweisen. Indem die Bereiche 4a, 4b, 5 der Vorrichtung V1 erhöht ausgebildet sind, wird auch in diesen eine geringe Stärke aufweisenden Bereichen des Bodens B1 eine ausreichende Verpressung und Versiegelung erreicht.

Schließlich weist der Bereich des Bodens B1, dem beim Verpressen die kugelkalottenförmigen Presselemente 7 zugeordnet sind, aufgrund der Faltung gegenüber angrenzenden Bereichen des Bodens B1, insbesondere gegenüber dem angrenzenden Bereich der Längsnaht 13, eine geringere Lagenanzahl und somit eine geringere Stärke auf. Um auch in diesem für die Dichtheit des Bodens für eingefüllte Lebensmittel besonders kritischen Bereich eine ausreichende Verpressung der Lagen und eine ausreichende Versiegelung des Bodens B1 zu erreichen, sind die aus der Oberfläche herausragenden kugelkalottenförmigen Presselemente 7 vorgesehen. Sie erzeugen das die beschriebenen Vorteile aufweisende kalottenförmig eingewölbte Profil 15 in dem verpressten Boden B1.

In Figur 4 ist ein mit einer konventionellen Vorrichtung gemäß dem Stand der Technik verpresster und versiegelter Boden B2 einer nicht weiter dargestellten Mehrschichtverbundpackung gezeigt. Der in Figur 4 dargestellte Boden B2 wird in gleicher und an sich bekannter Weise wie der in Figur 3 dargestellte Boden B1 gefaltet und unterscheidet sich von dem Boden B1 lediglich bezüglich des durch die Presselemente eingebrachten Profils. Dabei sind in Figur 4 wiederum die Grenzen von durch die Faltung des Bodens B2 entstehenden Bereichen mit einer unterschiedlichen Anzahl von Lagen strichliniert dargestellt. Die Anzahl der Lagen in den jeweils durch die Strichlinien voneinander abgegrenzten Bereichen ist in Figur 4 ebenfalls eingekreist dargestellt.

Der in Figur 4 dargestellten Boden B2 weist wie schon der in Figur 3 dargestellte Boden B1 einen Absatz 16 zwischen den bei der Faltung des Bodens in Überlappung gebrachten Längsseiten des Packungsmantels auf. Etwa mittig ausgehend von dem Absatz 16 verläuft wiederum senkrecht eine Längsnaht 17. Der Bereich der Längsnaht 17 ist in Figur 4 schraffiert dargestellt.

Zu beiden Seiten der Längsnaht 17 und angrenzend an den Absatz 16 ist durch eine konventionelle kantige rippenförmige Presselemente aufweisende Vorrichtung beim Verpressen der Lagen des Bodens ein rippenförmiges Profil 18 erzeugt worden. Der so hergestellte Boden B2 und die zugehörige Vorrichtung zum Verpressen weisen dabei die bekannten Nachteile auf.

## Patentansprüche

1. Vorrichtung zum Verpressen von mindestens zwei Lagen eines gefalteten Bodens (B1) einer Mehrschichtverbundpackung, wobei der Boden (B1) aufgrund der Faltung eine über seine Fläche variierende Stärke aufweist, und wobei die zum Verpressen der Lagen vorgesehene Oberfläche (1,8) der Vorrichtung (V1, V2) Presselemente (7,11) zum Verpressen der Lagen in Bodenbereichen geringer Stärke aufweist
**dadurch gekennzeichnet, dass** die Presselemente (7,11) kalottenförmig sind.

2. Vorrichtung nach Anspruch 1,
**dadurch gekennzeichnet, dass** die kalottenförmigen Presselemente (7,11) jeweils die gleiche Größe aufweisen.

3. Vorrichtung nach Anspruch 1,
**dadurch gekennzeichnet, dass** die kalottenförmigen Presselemente (7,11) jeweils unterschiedliche Größen aufweisen.

4. Vorrichtung nach Anspruch 3,
**dadurch gekennzeichnet, dass** die Presselemente (7,11) eine unterschiedliche Höhe und / oder eine unterschiedliche Flächenausdehnung aufweisen.

5. Vorrichtung nach einem der voranstehenden Ansprüche,
**dadurch gekennzeichnet, dass** die Presselemente (7,11) kugelkalottenförmig sind.

6. Vorrichtung nach einem der voranstehenden Ansprüche,
**dadurch gekennzeichnet, dass** auf der Oberfläche (1,8) eine Mehrzahl von zueinander beabstandet angeordneten Presselementen (7,11) vorgesehen ist.

7. Vorrichtung nach Anspruch 6, **dadurch gekennzeichnet, dass** die Presselemente (7,11) versetzt zueinander in mindestens zwei Reihen angeordnet sind.

8. Vorrichtung nach einem der voranstehenden Ansprüche,
**dadurch gekennzeichnet, dass** die Presselemente (7,11) in mindestens zwei voneinander getrennten Bereichen der Oberfläche (1,8) angeordnet sind.

9. Mehrschichtverbundpackung aus gefaltetem, mit zumindest einer Kunststoffbeschichtung versehenem Karton mit einem mit einer Vorrichtung (V1,V2) gemäß einem der Ansprüche 1 bis 8 verpressten Packungsboden (B1),
**dadurch gekennzeichnet, dass** der Packungsboden in den Bereichen, die im Vergleich zu den benachbarten Bodenbereichen eine geringere Stärke aufweisen, ein kalottenförmig eingewölbtes Profil aufweist.

10. Mehrschichtverbundpackung nach Anspruch 9,
**dadurch gekennzeichnet, dass** der Mehrschichtverbund zusätzlich eine Aluminiumbeschichtung aufweist.

## Claims

1. A device for pressing at least two layers of a folded base (B1) of a multilayer composite package, the base (B1) having varying thickness over its area due to the fold, and the surface (1, 8) of the device (V1, V2) provided for pressing the layers having pressing elements (7, 11) for pressing the layers in the base areas having lower thickness,
**characterised in that**
the pressing elements (7, 11) are cap-shaped.

2. The device as cited in claim 1,
**characterised in that**
the cap-shaped pressing elements (7, 11) are each the same size.

3. The device as cited in claim 1,
**characterised in that**
the cap-shaped pressing elements (7, 11) are each a different size.

4. The device as cited in claim 3,
**characterised in that**
the pressing elements (7, 11) have a different height and/or have a different areal extend.

5. The device as cited in any of the preceding claims,
**characterised in that**
the pressing elements (7, 11) are spherical cap-shaped.

6. The device as cited in any of the preceding claims,
**characterised in that**
a plurality of pressing elements (7, 11) situated at a distance from one another is provided on the surface (1, 8).

7. The device as cited in claim 6,
**characterised in that**
the pressing elements (7, 11) are situated offset from one another in at least two rows.

8. The device as cited in any of the preceding claims,
**characterised in that**
the pressing elements (7, 11) are situated in at least two separate areas of the surface (1, 8).

9. A multilayer composite package of folded cardboard provided with at least one plastic coating having a package base (B1) pressed by a device (V1, V2) according to one of Claims 1 through 8.

10. The multilayer composite package as cited in claim 9,
**characterised in that**
the multilayer composite material also has an aluminum coating.

## Revendications

1. Dispositif pour la compression d'au moins deux couches d'un fond plié (B1) d'un emballage composite multicouche, le fond (B1) présentant, en raison du pliage, une épaisseur qui varie sur sa surface, et la surface (1, 8) du dispositif V1, V2), prévue pour la compression des couches, présentant des éléments de compression (7, 11) pour la compression des couches dans les régions de faible épaisseur du fond, **caractérisé en ce que** les éléments de compression (7, 11) sont en forme de calottes.

2. Dispositif selon la revendication 1, **caractérisé en ce que** les éléments de compression en forme de calottes (7, 11) sont de même taille

3. Dispositif selon la revendication 1, **caractérisé en ce que** les éléments de compression (7, 11) sont de taille différente.

4. Dispositif selon la revendication 3, **caractérisé en ce que** les éléments de compression (7, 11) présentent une hauteur différente et / ou une étendue superficielle différente.

5. Dispositif selon l'une des revendications précédentes, **caractérisé en ce que** les éléments de compression (7, 11) sont en forme de calottes sphériques.

6. Dispositif selon l'une des revendications précédentes, **caractérisé en ce que**, sur la surface (1, 8) sont prévus plusieurs éléments de compression (7, 11) qui sont disposés à distance les uns des autres.

7. Dispositif selon la revendication 6, **caractérisé en ce que** les éléments de compression (7, 11) sont disposés au moins en deux rangées, en étant décalés les uns par rapport aux autres.

8. Dispositif selon l'une des revendications précédentes, **caractérisé en ce que** les éléments de compression (7, 11) sont disposés dans au moins deux régions de la surface (1, 8) séparées l'une de l'autre.

9. Emballage en matériau composite multicouche en carton plié, pourvu d'au moins un revêtement en matière synthétique, avec un fond d'emballage (B1) compressé au moyen d'un dispositif (V1, V2) selon l'une des revendications 1 à 8, **caractérisé en ce que** le fond d'emballage, dans les régions qui présentent une plus faible épaisseur en comparaison avec les régions du fond adjacentes, présentent un profil en creux, en forme de calotte.

10. Dispositif selon la revendication 9, **caractérisé en ce que** le matériau composite multicouche présente en plus un revêtement en aluminium.
